# FASCICULE DE BREVET EUROPEEN

(11) **EP 0 704 563 B1**
(45) Date de publication et mention de la délivrance du brevet: **02.06.1999**
(21) Numéro de dépôt: 95420270.1
(22) Date de dépôt: 26.09.1995
(51) Int. Cl.: D03C 3/36

(54) **Mécanique Jacquard du type à courroies**
Riemenjacquardmaschine
Belt-type jacquard machine

(30) Priorité: 27.09.1994 FR 9411772
(43) Date de publication de la demande: 03.04.1996
(73) Titulaire: STAUBLI FAVERGES, 74210 Faverges (FR)
(72) Inventeur: Palau, Joseph, F-74410 Duingt (FR); Froment, Jean-Paul, Route des Côtes, F-74210 Doussard (FR)
(74) Mandataire: Myon, Gérard Jean-Pierre

(56) Documents cités:
- EP-A- 0 513 728
- DE-U- 8 710 997
- DE-U- 9 102 560
- FR-A- 2 677 380
- DATABASE WPI Week 9151 Derwent Publications Ltd., London, GB; AN 91-372402 & JP-A-03 249 233 (MURATA MACHINERY) , 23 Février 1990

## Description

La présente invention a trait aux mécaniques Jacquard pour la formation de la foule sur les machines à tisser et elle concerne plus particulièrement celles dans lesquelles les crochets à mouvement alternatif qui actionnent les arcades du harnais usuel sont commandés par des couteaux portés par les brins parallèles d'une série d'organes funiculaires ou courroies disposés par paires.

Le Brevet français N° 2 677 380 (STAUBLI) illustre bien l'agencement général des mécaniques de ce genre.

Pour l'entraînement de ce type de mécaniques, le mouvement est prélevé sur l'arbre principal de la machine à tisser à l'aide d'un premier renvoi d'angle relié par un arbre vertical à un second renvoi d'angle prévu à la hauteur de la mécanique à entraîner. L'arbre horizontal de sortie de ce second renvoi constitue l'arbre d'entrée de la mécanique, sur lequel sont en outre généralement montés un dispositif modulateur propre à conférer audit arbre la loi de mouvement désirée pour la mécanique, un dispositif pour la recherche du pas (détissage) et un frein destiné à immobiliser automatiquement la mécanique dès l'arrêt de l'entraînement.

L'arbre d'entrée de la mécanique doit évidemment être relié aux tambours qui assurent l'entraînement alternatif de chacune des courroies porte-couteaux, et sur ce point on pourra se référer à ce qui a été décrit et représenté dans le Brevet Français N° 2 703 697 (STAUBLI). Dans cet agencement, l'arbre d'entrée porte deux excentriques pour la commande de deux bielles verticales qui actionnent elles-mêmes deux bielles horizontales liées aux paires de tambours, ceux-ci étant établis à des diamètres différents qui vont en décroissant d'une extrémité à l'autre de la mécanique afin de conférer aux couteaux et aux crochets des courses différentes propres à l'obtention d'une foule oblique.

On peut constater qu'un tel mode d'entraînement implique un nombre élevé de pièces différentes qui grêvent le prix de revient. Les appareils accessoires (modulateur, frein, recherche du pas) renchérissent le coût et les interventions pour les réglages (course et obliquité) sont délicates, impliquant le recours à un personnel qualifié. On notera au surplus qu'il est impossible d'obtenir des nappes de fils non planes, telles que celles formant la foule dite elliptique.

C'est à ces inconvénients qu'entend remédier la présente invention, laquelle consiste essentiellement à entraîner chacun des arbres qui portent les tambours associés aux poulies d'une même paire de courroies, à l'aide d'un moteur électrique indépendant qui est alimenté à travers un variateur électronique pour l'inversion cyclique du sens de rotation et auquel est directement intégré un codeur angulaire de repérage.

Chacun des codeurs de la mécanique est relié à un comparateur électronique qui reçoit les signaux d'un codeur angulaire lié à l'arbre de la machine à tisser et qui adresse aux variateurs sus-mentionnés les instructions assurant le calage angulaire convenable de la mécanique par rapport à la machine précitée.

Le dessin annexé, donné à titre d'exemple, permettra de mieux comprendre l'invention, les caractéristiques qu'elle présente et les avantages qu'elle est susceptible de procurer :

Fig. 1 est une vue en plan par dessus d'une mécanique Jacquard établie conformément à l'invention.

Fig. 2 est une coupe transversale partielle à grande échelle suivant le plan indiqué en II-II en fig. 1.

Fig. 3 est un schéma illustrant l'alimentation électronique des moteurs.

Le bâti de la mécanique Jacquard telle que représentée en fig. 1 et 2 est formé par deux flasques verticaux qui ont été référencés 1 en fig. 2. C'est entre ces deux flasques 1 que sont montées les différentes rangées verticales de modules 2 renfermant les organes (palonnier, électro-aimant, mouflage, etc...) associés aux crochets à mouvement alternatif (schématisés en 2a en fig. 2) commandés par des couteaux horizontaux 3 pour actionner les arcades du harnais de la mécanique considérée. Entre les rangées adjacentes de modules 2 sont montés des arbres horizontaux 4 orientés perpendiculairement aux flasques 1 précités.

Comme montré en fig. 2, au niveau de chaque arbre 4, le sommet de chacun des flasques 1 est pourvu d'une console 5 formant support pour deux roulements 6 assurant le montage des extrémités d'un tambour horizontal 7 pour l'entraînement d'une courroie verticale 8 ; la paire de courroies 8 associée à un même arbre 4 supporte par l'un des brins deux couteaux 3 disposés à des hauteurs appropriées pour agir sur les deux crochets de l'ensemble des modules 2 d'une même rangée.

Dans le moyeu tubulaire de l'un des tambours 7 (celui de gauche en fig. 2) est directement engagée l'extrémité correspondante de l'arbre 4 envisagé, la solidarisation angulaire entre l'arbre et le tambour étant assurée par une bride de pinçage 9. L'extrémité opposée de l'arbre 2 est engagée et pincée dans l'extrémité correspondante de l'autre tambour 7, l'extrémité opposée de ce dernier recevant l'arbre 10 d'un moteur électrique 11 fixé latéralement contre la console 5 ; la solidarisation angulaire entre l'arbre 10 et le tambour 7 correspondant est ici également opérée au moyen d'une bride de pinçage 9.

Dans l'exemple de réalisation envisagé, on a supposé que pour des raisons évidentes de limitation d'encombrement, les moteurs 11 des différents arbres 4 étaient disposés de manière alternée.

Les moteurs 11 sont du type synchrone autopiloté ("brushless") et à chacun d'eux sont incorporés un frein automatique 18 et un codeur angulaire 14. Fig. 3 fait bien apparaître le schéma électrique et électronique d'alimentation de ces moteurs.

Sur les conducteurs électriques d'alimentation de chaque moteur 11 est prévu un variateur électronique 12 qui assure l'inversion cyclique du sens de rotation de l'arbre 10. Ce variateur 12 est placé sous le contrôle d'un comparateur électronique autonome 13 qui reçoit les signaux provenant du codeur angulaire 14 intégré au moteur 11 envisagé, afin de les comparer à ceux provenant d'un codeur 15 associé à l'arbre d'entraînement de la machine à tisser MT en vue de détecter en permanence la position angulaire dudit arbre.

A la sortie du codeur 15 et avant envoi à chacun des comparateurs autonomes 13, les signaux sont traités d'une part par une came électronique commune 16 pour la transformation des signaux de rotation continue en signaux de rotation alternative, d'autre part par un amplificateur indépendant 17 apte à affecter au moteur 11 qui lui correspond le coefficient d'amplification de la longueur de la course alternative de déplacement des deux courroies 8 en fonction de la position de l'arbre 4 le long de la mécanique (obtention d'une foule oblique).

L'entraînement indépendant de chaque arbre 4 permet d'obvier aux inconvénients signalés plus haut. On notera en outre que la modification de l'obliquité de la foule est opérée moyennant une simple intervention au niveau des amplificateurs 17, alors que dans les mécaniques Jacquard classiques à entraînement central dérivé du moteur de la machine à tisser, cette même modification constitue une opération très complexe, impliquant le changement d'une série de composants mécaniques et des réglages délicats.

On supprime ainsi la nécessité des appareils accessoires tels que modulateurs, recherche du pas, frein automatique, etc... des systèmes classiques. Il est aisé d'obtenir tout type de foule désiré, même la foule elliptique, moyennant intervention au niveau des amplificateurs 17.

## Revendications

1. Mécanique Jacquard, du genre dans laquelle les crochets à mouvement alternatif (2a) qui actionnent les arcades du harnais sont commandés par des couteaux (3) portés par les brins parallèles d'une série de paires de courroies (8) elles-même animées d'un mouvement alternatif, caractérisée en ce que chacune des paires de courroies (8) est entrainée par un moteur électrique indépendant (11) qui est alimenté à travers un variateur électronique (12) pour l'inversion cyclique du sens de rotation dudit moteur, ce dernier intégrant directement un codeur angulaire de repérage (14).

2. Mécanique suivant la revendication 1, caractérisée en ce que les signaux émis par chaque codeur (14) sont envoyés à un comparateur autonome (13) pour être comparés à ceux provenant d'un codeur commun (15) associé à l'arbre de la machine à tisser (MT).

3. Mécanique suivant la revendication 2, caractérisée qu'à leur sortie du codeur commun (15) les signaux de celui-ci sont traités par une came électronique (16), puis par un amplificateur indépendant (17) avant d'être analysés par chaque comparateur (13).

4. Mécanique suivant l'une quelconque des revendications qui précédent, caractérisé en ce que chaque moteur (11) incorpore un frein automatique (18).

## Patentansprüche

1. Jacquardmaschine von der Art, bei der die Umkehrbewegungshaken (2a), die die Harnischschnüre betätigen, durch Messer (3) gesteuert werden, getragen durch die parallelen Trümer einer Serie von Riemenpaaren (8), die selbst eine Umkehrbewegung ausführen,
**dadurch gekennzeichnet,**
daß jedes der Riemenpaare (8) durch einen unabhängigen Elektromotor (11) angetrieben wird, der durch einen elektronischen Variator (12) für die zyklische Umkehrung der Drehrichtung des genannten Motors versorgt wird, wobei in letzteren direkt ein Positionsmessungs-Winkelcodierer (14) integriert ist.

2. Maschine nach Anspruch 1, dadurch gekennzeichnet, daß die von jedem Codierer (14) ausgegebenen Signale in einen autonomen Komparator (13) eingespeist werden, um mit denen verglichen zu werden, die von einem gemeinsamen Codierer (15) stammen, der mit der Welle der Webmaschine (MT) verbunden ist.

3. Maschine nach Anspruch 2, dadurch gekennzeichnet, daß die Signale des gemeinsamen Codierers (15) nach ihrem Austritt aus letzterem durch eine elektronische Nockeneinrichtung (16) und dann einen unabhängigen Verstärker (17) verarbeitet werden, ehe sie von jedem Komparator (13) analysiert werden.

4. Maschine nach einem der vorangehenden Ansprüche, dadurch gekennzeichnet, daß in jeden Motor (11) eine automatische Bremse (18) integriert ist.

## Claims

1. A Jacquard system, of the type in which the reciprocatingly mobile hooks (2a) which actuate the harness cords are controlled by knives (3) borne by the parallel sides of a series of pairs of belts (8) themselves animated by a reciprocating movement, characterized in that each of the pairs of belts (8) is driven by an independent electric motor (11) which is supplied through an electronic variator (12) for the cyclic reversal of the direction of rotation of said motor, this latter directly integrating an angular indexing coder (14).

2. The system of claim 1, characterized in that the signals emitted by each coder (14) are sent to an autonomous comparator (13) to be compared with those coming from a common coder (15) associated with the shaft of the weaving machine (MT).

3. The systeme of claim 2, characterized in that, on leaving the common coder (15), the signals therefrom are processed by an electronic cam (16) then by an independent amplifier (17) before being analyzed by each comparator (13).

4. The system of any one of the preceeding claims, characterized in that each independent electric motor (11) incorporates an automatic brake (18).
